# EUROPÄISCHE PATENTSCHRIFT

(11) **EP 0 626 219 B1**
(45) Veröffentlichungstag und Bekanntmachung des Hinweises auf die Patenterteilung: **03.09.1997**
(21) Anmeldenummer: 94250108.1
(22) Anmeldetag: 28.04.1994
(51) Int. Cl.: B21B 43/04

(54) **Entleervorrichtung für ein Rollenkühlbett**
Emptying device for a roller cooling bed
Dispositif de vidage pour un lit de refroidissement à rouleaux

(30) Priorität: 24.05.1993 DE 4317593
(43) Veröffentlichungstag der Anmeldung: 30.11.1994
(73) Patentinhaber: MANNESMANN Aktiengesellschaft, 40213 Düsseldorf (DE)
(72) Erfinder: Koenen, Paul, Ing., D-47839 Krefeld (DE); Höffgen, Walter, Dipl.-Ing., D-41352 Korschenbroich (DE); Kulessa, Gerhard, Dipl.-Ing., D-45478 Mülheim (DE); Proske, Manfred, Dipl.-Ing., D-41069 Mönchengladbach (DE)
(74) Vertreter: Meissner, Peter E., Dipl.-Ing.

(56) Entgegenhaltungen:
- DE-A- 2 060 541
- DE-A- 2 234 441
- DE-A- 2 452 809
- DE-A- 3 711 162
- DE-B- 1 602 156
- FR-A- 2 493 814

## Beschreibung

Die Erfindung betrifft eine Entleervorrichtung für ein Rollenkühlbett zum Abkühlen und Richten von rollfähigem Walzgut, insbesondere Rohren in zwischen den kämmenden Rollenmänteln einer Vielzahl von parallelen nebeneinander angeordneten Rollen gebildeten, etwa keilförmigen Taschen, aus denen das Walzgut mittels quer zu dem Walzgut über die Kühlbettbreite verteilter und über die Kühlbettlänge verfahrbarer Schieber, die das Aufnahmevolumen der Taschen verkleinern, in benachbarte Taschen überführbar ist (siehe z.B. DE-A 2 452 809).

Durch die deutsche Auslegeschrift 1602156 ist eine Vorrichtung zum Transportieren von langgestrecktem Walzgut quer zu seiner Längsachse bekannt geworden, bei der die parallel nebeneinander angeordneten Rollen frei drehbar, also nicht angetrieben gelagert sind. Zum Transportieren des Walzgutes wird eine Kette verwendet, an der Schieber befestigt sind, die mit der Kette quer über die Kühlbettlänge verfahrbar sind und dabei das Aufnahmevolumen der Taschen verkleinern. Dadurch wird das Walzgut quer zu seiner Längsachse unter gleichzeitiger Drehung desselben in benachbarte Taschen der scheibenförmigen Rollen überführt.

Die bekannte Vorrichtung dient also zum Transport des Walzgutes über das Rollenkühlbett, wobei die Transportvorrichtung relativ aufwendig ist.

Ein anderes Rollenkühlbett dieser Art ist aus der DE 37 11 162 A1 bekannt. Bei diesem Kühlbett erfolgt das Kühlen des Walzgutes durch die gewöhnlich innenseitig wassergekühlten Kühlrollen zum einen und zum anderen durch Luftströme, die zwischen den parallel sich erstreckenden Kühlrollen und damit auch durch die von den Kühlrollen gebildeten Taschen hindurchgeführt wird. Gleichzeitig erfolgt ein Richten des Walzgutes dadurch, daß dieses mittels der angetriebenen Kühlrollen durch Reibung zwischen den Rollenmänteln der Kühlrollen und der Oberfläche des Walzgutes laufend um die Längsachse gedreht wird. Mit der Aufgabe von Walzgut an der Aufgabeseite des Rollenkühlbettes erfolgt durch die auslaufseitig transportierten Walzgutteile ein Impuls auf das in der Tasche liegende Walzgut, der bewirkt, daß das Walzgut durch die angetriebene Kühlrolle unterstützt über deren Gipfellinie in die nächstfolgende Tasche transportiert wird. Dort abgelegtes Walzgut wird gleichsam angestoßen und in die nächstfolgende Tasche weiterbefördert. Am Ende des Rollenkühlbettes ist das Gut gleichmäßig abgekühlt und geradegerichtet.

Das Problem dieser Kühlbetten besteht dann, wenn bei einem Dimensionswechsel oder aus sonstigen Gründen das Kühlbett leergefahren werden soll, also kein Walzgut nachtransportiert wird und trotzdem die Taschen zu entleeren sind. Dazu bedarf es geeigneter Maßnahmen zum Freiräumen.

Die bekannte Schrift schlägt vor, jeder Tasche ein oder mehrere Auswerfer zuzuordnen, die von unten her einschieb- oder einschwenkbar sind und das Gut aus der Tasche ausheben.

Diese Kinematik wird als sehr aufwendig und auch störbelastet angesehen, weil die unterhalb des Kühlbettes anzuordnenden Schwenkantriebe während des Kühlbettbetriebes starker Hitze- und Zunderbelastung ausgesetzt sind.

Aufgabe der vorliegenden Erfindung ist es, ausgehend von dem beschriebenen Stand der Technik und dessen Problemen und Nachteilen, eine Entleereinrichtung für ein Rollenkühlbett zu schaffen, die mit geringem konstruktivem Aufwand funktionssicher ein Leerräumen des Rollenkühlbettes ebenso gestattet, wie das Bilden von Abständen zwischen auf dem Kühlbett transportierten Walzgutchargen.

Die Aufgabe wird erfindungsgemäß mit den Merkmalen des Hauptanspruches gelöst. Vorgesehene Schieber verdrängen das in den Taschen liegende Walzgut, beispielsweise Rohre, und drücken es über die Gipfellinie der benachbarten Kühlrollen hinweg in die benachbarte Tasche usw. so daß das Walzgut von Tasche zu Tasche vom Roltenkühlbett hinuntertransportiert, wobei die Schieber die Funktion der Impulse übernimmt, die beim Normalbetrieb des Rollenkühlbettes mit angetriebenen Rollen vom nachfolgenden Walzgut auf das in den Taschen liegende Walzgut ausgeübt werden.

Dadurch daß die Schieber Teil mindestens eines mit seinen Rädern in Transportrichtung des Walzgutes auf den Rollenmänteln der Rollen abrollenden Wagens ist, kann dieser als konstruktionsmäßig vom Rollenkühlbett getrennte Teile auch nachträglich an bestehende Rollenkühlbetten angebaut werden und behindert weder Instandhaltungsnoch Reparaturarbeiten am Kühlbett.

Der auf den Rollenmänteln abrollende Wagen taucht also, der Kontur der Kühlrollen folgend, stets abwechselnd mit seinem vorderen Ende in die Tasche unter das Walzgut ein und hebt dieses beim Weiterrollen in Richtung der Gipfellinien der Kühlrollen aus der Tasche hinaus und hebt somit das Walzgut über die Gipfellinie der Kühlrollen hinweg in die benachbarte Tasche.

In einer Weiterbildung der Erfindung ist die Antriebsvorrichtung für den Wagen als eine das Kühlbett in seiner Länge überspannende fahrbare Brücke ausgebildet. Von dieser Brücke aus können auch notwendige Arbeiten, z. B. Sortieren übereinanderliegender Rohre, ausgeführt werden.

Nach einem anderen Merkmal der Erfindung ist vorgesehen, daß die Antriebsvorrichtung für den Wagen als ein mit dem Wagen verbundenes endloses Teil oder eine Kette ausgebildet ist. Es ist auch denkbar, den Schieber mit dem Seil oder der Kette zu verbinden, in dem der Schieber am umlaufenden Trum befestigt in Transportrichtung des Kühlbettes verfahrbar ist und unterhalb des Kühlbettes störungsfrei in seine Ausgangslage zurück gefahren werden kann.

Durch die Erfindung wird eine konstruktiv einfache und funktionssichere Lösungen vorgeschlagen, die mit geringen Investitionskosten auch nachträglich an bestehende Rollenkühlbetten angebaut werden kann. Die vorgeschlagene Lösung ist insgesamt unabhängig von der Kontur der Kühlbettrollen und läßt sich somit auch für unterschiedliche Abmessungen des zu kühlenden und zu richtenden Walzgutes einsetzen.

Ein Ausführungsbeispiel der Erfindung ist in der Zeichnung dargestellt und wird nachfolgend beschrieben. Es zeigt:
- Fig. 1 a) bis e): eine erfindungsgemäße Entleervorrichtung mit an einem Wagen angeordneten Schieber in verschiedenen Arbeits schritten.

In Figur 1 sind mit 1 die angetriebenen Rollen eines insgesamt mit R bezeichneten Rollenkühlbettes bezeichnet. Mehrere Kühlrollen 1 sind jeweils achsgleich auf rohrförmigen Tragachsen 2 befestigt, wobei der lichte Abstand L der Drehachsen benachbarter Kühlrollen 1 kleiner als der Durchmesser der Kühlrollen ist. Dadurch überlappen sich die Kühlrollen 1 kammartig, wobei durch die Rollenmäntel 4 zweier benachbarter Rollen 1 keilförmige Taschen 5 gebildet werden, in denen das Walzgut 6 ablegbar ist. In Figur 1 ist grob schematisch der Vorgang zum Entleeren des Rollenkühlbettes 2 dargestellt, der mit Hilfe des Wagens 7 erfolgt. Der Wagen 7 ist, wie angedeutet mit Rädern 8 versehen, die auf den Roltenmänteln 4 der Kühlrollen 1 abrollen. Dabei ist der Radstand l zwischen den Achsen der Räder 8 des Wagens 7 gleich dem Abstand L der Drehachsen 3 der Kühlrollen 1 gewählt, so daß sich die Räder 8 stets in gleichen Umfangspositionen am Rollenmantel 4 zweier benachbarter Kühlrollen 1 befinden.

Erkennbar weist der Wagen 7 an seinem in Transportrichtung T seitigen Ende einen Schieber 9 auf, der nach unten gegen die rohrförmige Drehachse 2 der Rolle 1 gerichtet ist. Beim Abrollen der Räder 8 auf den Rollenmäntel 4 der Kühlrollen 1 senkt b) sich der Schieber 9 in den Raum zwischen der rohrförmigen Drehachse 2 der Kühlrolle 1 und das Walzgut 6 in der Tasche 5 und verdrängt c) das Walzgut 6 durch Verkleinerung des Aufnahmevolumens der Tasche 5 über den Scheitel der benachbarten Kühlrolle 1 hinweg in die nächstfolgende Tasche 5. Sobald die Kühlrollen 8, wie in d) dargestellt, in den Taschen 5 zwischen den Kühlrollen 1 eingetaucht sind, befindet sich der Schieber 9 in seiner tiefsten Position seitlich unterhalb des Walzgutes 6, das, wie bei e) dargestellt, beim Auftauchen der Räder 8 aus den Taschen 5 in Pfeilrichtung 10 in die Tasche 5 transportiert wird. In gleicher Weise läßt sich Schritt für Schritt das gesamte Rollenkühlbett 2 leerräumen, wobei der Transport des Wagens 7 auf beliebige Weise vollzogen werden kann, beispielsweise durch Seile, Stangen, eine Brücke oder ähnliches.

## Patentansprüche

1. Entleervorrichtung für ein Rollenkühlbett (R) zum Abkühlen und Richten von rollfähigem Walzgut (6), inbesondere Rohren in zwischen den kämmenden Rollenmänteln einer Vielzahl von parallel nebeneinander angeordneten Rollen (1) gebildeten, etwa keilförmigen Taschen (5), aus denen das Walzgut (6) mittels quer zu dem Walzgut (6) über die Kühlbettbreite, verteilter und über die Kühlbettlänge verfahrbarer Schieber (9), die das Aufnahmevolumen der Taschen (5) verkleinern, in benachbarte Taschen (5) überführbar ist,
dadurch gekennzeichnet,
daß mindestens zwei Schieber (9) Teil mindestens eines mit seinen Rädern (8) in Transportrichtung (T) des Walzgutes (6) auf den Rollenmänteln (4) der Kühlrollen (1) abrollenden Wagens (7) sind, dessen Radstand (l) dem Achsstand (L) zweier in Transportrichtung benachbarter Kühlrollen (1) entspricht und dessen vorderes Ende die Schieber bildet.

2. Entleervorrichtung nach Anspruch 1,
dadurch gekennzeichnet, daß sie eine Antriebsvorrichtung für den Wagen (7) aufweist, die als eine das Rollenkühlbett überspannende fahrbare Brücke ausgebildet ist.

3. Entleervorrichtung nach Anspruch 1,
dadurch gekennzeichnet, daß sie eine Antriebsvorrichtung für den Wagen (7) aufweist, die als ein mit dem Wagen (7) verbundenes endloses Seil (20) oder eine Kette ausgibildet ist.

## Claims

1. An emptying device for a roller cooling bed (R) for cooling and straightening rollable rolled stock (6), in particular pipes, in approximately wedge-shaped pockets (5) formed between the meshing roller shells of a plurality of rollers (1) arranged parallel next to each other, from which pockets the rolled stock (6) can be transferred into neighbouring pockets (5) by means of pushers (9) distributed transversely to the rolled stock (6) across the width of the cooling bed and movable across the length of the cooling bed, which pushers reduce the receiving volume of the pockets (5),
characterised in that
at least two pushers (9) form part of at least one car (7) which rolls with its wheels (8) in the direction of transportation (T) of the rolled stock (6) on the roller shells (4) of the cooling rollers (1), the wheelbase (l) of which corresponds to the axle base (L) of two cooling rollers (1) which adjoin each other in the direction of transportation and the front end of which forms the pushers.

2. An emptying device according to Claim 1,
characterised in that it has a drive device for the car (7) which is designed as a movable bridge spanning the roller cooling bed.

3. An emptying device according to Claim 1,
characterised in that it has a drive device for the car (7) which is designed as a chain or an endless cable (20) connected to the car (7).

## Revendications

1. Dispositif de vidage pour un lit de refroidissement à rouleaux (R), pour refroidir et aligner de la matière laminée (6) susceptible de rouler, en particulier des tubes dans des poches (5) sensiblement en forme de coin, formées entre les enveloppes de rouleaux en engagement d'une pluralité de rouleaux (1) agencés parallèlement les uns aux autres, desquelles poches la matière laminée (6) peut être transportée dans des poches (5) voisines au moyen de coulisseaux (9) pouvant être déplacés sur la longueur du lit de refroidissement et répartis transversalement à la matière laminée (6) sur la largeur du lit de refroidissement, lesquels coulisseaux diminuent le volume de réception des poches (5),
caractérisé en ce qu'au moins deux coulisseaux (9) font partie d'au moins un chariot (7) roulant avec ses roues (8) dans la direction de transport (T) de la matière laminée (6) sur les enveloppes (4) des rouleaux de refroidissement (1), dont l'empattement (l) correspond à l'écartement des axes (L) de deux rouleaux de refroidissement (1) voisins dans la direction de transport, et dont l'extrémité avant forme les coulisseaux.

2. Dispositif de vidage selon la revendication 1,
caractérisé en ce qu'il présente un dispositif d'entraînement pour le chariot (7), qui est réalisé comme un pont déplaçable enjambant le lit de refroidissement à rouleaux.

3. Dispositif de vidage selon la revendication 1,
caractérisé en ce qu'il présente un dispositif d'entraînement pour le chariot (7), qui est réalisé comme une chaîne ou un câble sans fin (20) relié au chariot (7).
